# FASCICULE DE BREVET EUROPEEN

(11) **EP 4 067 249 B1**
(45) Date de publication et mention de la délivrance du brevet: **13.03.2024**
(21) Numéro de dépôt: 21165891.9
(22) Date de dépôt: 30.03.2021
(51) Int. Cl.: B65D 5/50, B65D 81/07

(54) **EMBALLAGE À SUSPENSION**
VERPACKUNG MIT HALTERUNG
PACKAGING WITH SUSPENSION

(43) Date de publication de la demande: 05.10.2022
(73) Titulaire: Henry, Raphael, 1227 Carouge (CH)
(72) Inventeur: Henry, Raphael, 1227 Carouge (CH)
(74) Mandataire: ABREMA SA

(56) Documents cités:
- DE-U1- 20 217 626
- US-A1- 2015 266 642

## Description

### Domaine technique

La présente invention se rapporte au domaine des emballages. Elle concerne, plus particulièrement, un emballage à suspension pour un objet portable tel qu'une pièce d'horlogerie, de bijouterie, de joaillerie, d'électronique (par exemple un téléphone portable) ou similaire.

### Etat de la technique

Le document DE202019105255U décrit un emballage à suspension présentant une construction simple. Cet emballage comporte un élément porteur en carton auquel est collée une feuille de papier élastique, sur une première surface, par l'intermédiaire de deux lignes de colle prévues le long des bords du papier élastique. L'élément porteur est muni de deux lignes de pliage qui s'étendent parallèles aux lignes de colle et se situent entre ces dernières. Un objet est placé sur la surface de l'élément porteur entre les lignes de colle et en dessous du papier élastique, et puis l'élément porteur est plié le long des lignes de pliage de telle sorte à plier l'élément porteur selon une direction opposée au papier élastique. Ce faisant, ce dernier est tendu et sert à soutenir l'objet contre l'élément porteur et ainsi à suspendre l'objet. Des lignes de pliage supplémentaires, qui sont orthogonales à celles déjà évoquées, peuvent également être prévues afin de mieux soutenir l'objet dans l'autre direction. L'ensemble peut subséquemment être placé dans une boite en carton ou similaire pour le stockage et/ou l'expédition.

Cependant, cet agencement peut être amélioré au niveau de la protection conférée à l'objet lorsque l'emballage est placé dans une boite, et n'est pas du tout apte à être posé sur une surface pour présenter l'objet, qui doit donc forcément être enlevé de l'emballage et posé sur un support ad hoc.

Les documents US2015/266642A1 et DE20217626U1 illustrent des éléments support classiques.

Le but de l'invention est par conséquent de proposer un emballage à suspension dans lequel les défauts susmentionnés sont au moins partiellement surmontés.

### Divulguation de l'invention

De façon plus précise, l'invention concerne un emballage comme défini par la revendication 1. Cet emballage comprend :
- un élément porteur, par exemple en carton ou en matière plastique, s'étendant le long d'un axe principal et muni d'une première et d'une deuxième lignes de pliage s'étendant orthogonalement audit axe principal afin de définir une première section, une deuxième section et une troisième section, les deuxième et troisième sections étant agencées de part et d'autre de ladite première section, considérée le long de l'axe principal. En d'autres termes, les deux lignes de pliage définissent une séquence de sections dont la première se trouve entre la deuxième et la troisième ;
- une pellicule élastique, par exemple en polyéthylène, polyuréthane, papier élastique ou similaire, montée sur ledit élément porteur de telle sorte à s'étendre sur la première section, sur au moins une partie de ladite deuxième section ainsi que sur au moins une partie de ladite troisième section, ladite pellicule élastique étant agencée pour soutenir un objet tel qu'une montre, une pièce de joaillerie, une pièce de bijouterie, une pièce d'électronique tel qu'un téléphone portable ou similaire, contre ledit élément porteur lorsque ce dernier est plié le long de ladite première et ladite deuxième lignes de pliage selon une direction opposée audit objet.

Selon l'invention, ladite première section, ladite deuxième section et ladite troisième section sont conformées de telle sorte que, en fixant l'extrémité de ladite deuxième section à l'extrémité de la troisième section par des moyens ad hoc (par exemple par un clip, du ruban adhésif, de la colle, du velcro ou similaire), ledit emballage adopte une configuration prismatique à section triangulaire.

Par ces moyens, l'emballage est autoporteur dans son état de service, et peut être utilisé pour présenter l'objet dans une vitrine, sur un comptoir ou similaire. Pour le surplus, la configuration de l'emballage, dans son état de service, peut être placé dans une boite en carton, matière plastique, métal ou similaire, dimensionné de telle sorte que la première section rentre sur une diagonale de la boite, ce qui permet de stocker et/ou d'expédier l'objet de telle sorte qu'il soit bien protégé d'impacts etc. Pour présenter un objet ainsi stocké, il suffit d'enlever l'emballage de la boite et le poser sur une surface, sans aucune nécessité de le sortir de l'emballage.

Avantageusement, ledit élément porteur comprend également une paire de lignes de pliage obliques s'étendant chacune depuis un point de départ respectif situé sur le bord latéral respectif de ladite troisième section à une découpe respective pratiquée dans le bord respectif de ladite deuxième section, lesdites lignes de pliage obliques se rapprochant l'une de l'autre en direction de ladite deuxième section. Ce faisant, les lignes de pliage obliques définissent des ailes latérales triangulaires, qui permettent à l'utilisateur de replier ces ailes latérales l'une vers l'autre lorsque l'élément porteur est à plat. La pellicule élastique est ainsi relâchée, ce qui facilite l'insertion de l'objet. Puisque les lignes de pliage obliques s'étendent dans les deuxième et troisièmes sections, lorsque l'emballage est replié pour adopter son état de service, les première et deuxième lignes de pliage bloquent les ailes latérales en position tout en empêchant tout pliage le long des lignes de pliage obliques.

Avantageusement, ladite pellicule élastique s'étend entre lesdits points de départ et lesdites découpes.

Avantageusement, chacune desdites découpes respectives présente une forme triangulaire.

Avantageusement, l'emballage comprend en outre une patte de fixation reliée à une première de ladite deuxième section et ladite troisième section par l'intermédiaire d'une troisième ligne de pliage s'étendant orthogonalement audit axe principal, ladite patte de fixation étant agencée pour être fixée à une deuxième de ladite deuxième section et ladite troisième section, par exemple par l'intermédiaire de colle, de ruban adhésif, de velcro, d'un rivet ou similaire.

Avantageusement, ladite pellicule élastique prend la forme d'une fourre tubulaire, qui peut être collée à une première face dudit élément porteur. Alternativement, ledit élément porteur peut simplement se trouver à l'intérieur de ladite pellicule élastique en forme de fourre tubulaire, ce qui évite toute utilisation de colle ou similaire.

Avantageusement, ladite première section comporte une pluralité de découpes rayonnant d'un point commun ainsi qu'une pluralité de lignes de pliages supplémentaires reliant les extrémités des découpes adjacentes. Ce faisant, la flexibilité ainsi conférée à la zone de la première section délimitée par les lignes de pliage supplémentaires sert en tant que siège pour l'objet, améliorant son maintien en position. Ceci est particulièrement avantageux en combinaison avec une pellicule élastique sous forme de fourre collée à la première surface de l'élément porteur.

L'invention porte également sur un ensemble comprenant un emballage, comme défini ci-dessus, ainsi qu'une boite conformé de telle sorte que, lorsque ledit emballage est dans son état de service et est placé dans ladite boite, la première section dudit élément porteur rentre sur une diagonale de ladite boite.

### Brève description des dessins

D'autres détails de l'invention apparaîtront plus clairement à la lecture de la description qui suit, faite en référence aux dessins annexés dans lesquels :
- Figure 1 est une vue isométrique d'un mode de réalisation d'un emballage selon l'invention, en état à plat ;
- Figure 2 est une vue isométrique de l'emballage de la figure 1, les ailes latérales ayant été repliées pour faciliter l'insertion d'un objet ;
- Figure 3 est une vue isométrique de l'emballage de la figure 1 en état de service ;
- Figure 4 est une vue latérale de l'emballage de la figure 1 dans sa position de service ;
- Figures 5a à 5d sont des vues schématiques en section transversale illustrant diverses variantes pour le montage de la pellicule élastique sur l'élément porteur ; et
- Figure 6 est une vue isométrique de l'emballage de la figure 1 disposé dans une boite.

### Modes de réalisation de l'invention

Les figures 1 à 4 illustrent un emballage 1 selon l'invention, qui comporte un élément porteur 3, fait en carton, d'une plaque en plastique ou similaire, s'étendant le long d'un axe principal A. Le matériau choisi pour l'élément porteur présente une raideur et une résistance mécanique suffisante pour soutenir un objet 5 désiré, tel qu'une montre, un bijou, une pièce de joaillerie, une pièce d'électronique (tel qu'une téléphone portable, Smartwatch, ...) ou similaire, mais d'autres objets sont bien entendu possibles, notamment des produits à forte valeur ajoutée et/ou fragiles. Une pellicule élastique 7 est monté sur l'élément porteur 3 afin de soutenir l'objet 5 contre l'élément porteur 3, et est fait en papier élastique, polyéthylène, polyuréthane ou similaire.

Plusieurs possibilités pour la configuration et le montage de la pellicule élastique 7 sont possibles, et sont illustrés schématiquement sur les figures 5a à 5d par le biais de représentations schématiques de sections le long de la ligne B-B.

Dans le mode de réalisation illustrée sur les figures 1 et 4, et représenté sur la figure 5a, la pellicule élastique 7 prend la forme d'une fourre tubulaire, qui est mise à plat et est collée par le biais de lignes de colle 9 autour de son pourtour sur une première face de l'élément porteur 3 (celle visible sur la figure 1, qui est la face avant destinée à être visible en position de service), la largeur de la fourre 7 étant égale ou inférieure à celle de l'élément porteur. L'une des extrémités de la fourre tubulaire peut être fermée, l'autre étant ouverte afin de permettre l'introduction de l'objet 5, mais il est également possible que les deux extrémités soient ouvertes. Un avantage particulier de cette configuration est que tout contact entre l'objet 5 et l'élément porteur 3 peut être évitée.

Alternativement, et comme illustre la figure 5b, l'élément porteur peut être inséré dans une pellicule élastique 7 en forme de fourre, la largeur interne de cette dernière étant de préférence choisie pour correspondre substantiellement à la largeur de l'élément porteur 3, de telle sorte que, dans l'état de la figure 1, la pellicule 7 est légèrement tendue. Dans un tel cas, la fourre peut être moins longue que l'élément porteur 3, ou alternativement peut être plus longue que l'élément porteur 3. Dans ce dernier cas, elle peut être fermé hermétiquement à ses deux extrémités après introduction de l'objet 5, afin de le protéger de l'atmosphère.

Encore alternativement, la figure 5c illustre une variante dans laquelle la pellicule élastique 7 est un film simple présentant une largeur égale ou inférieure à celle de l'élément porteur 3, et est collée à ladite première face de ce dernier au moins le long de ses bords qui sont parallèles à l'axe principal A, laissant au moins l'un des autres bords libre afin de permettre l'insertion de l'objet 5.

Finalement, la figure 5d illustre une variante à pellicule élastique 7 simple, cette dernière présentant une largeur supérieure à celle de l'élément porteur 3. Dans cette configuration, les bords de la pellicule élastique 7, qui sont parallèles à l'axe principal A, sont rabattus autour de l'élément porteur 3 et collés sur sa deuxième face par le biais de lignes de colle 9 s'étendant parallèles à ladite axe A.

Pour revenir sur l'élément porteur, ce dernier est divisé en trois sections principales, agencées pour permettre le pliage de l'emballage 1 pour prendre la forme d'un prisme de section triangulaire, comme illustré sur les figures 3 et 4. Ces sections sont notamment :
- une première section 3a, contre la première face sur laquelle est destiné à être placé l'objet 5 ;
- une deuxième section 3b, séparée de la première section 3a par l'intermédiaire d'une première ligne de pliage 11a s'étendant substantiellement perpendiculaire à l'axe principal A ; et
- une troisième section 3c, séparée de la première section 3a par l'intermédiaire d'une deuxième ligne de pliage 11a s'étendant également substantiellement perpendiculaire à l'axe principal A, les deuxième 3b et troisième 3c sections se situant de part et d'autre de la première section 3a, considérée le long de l'axe principal A.

Chacun des lignes de pliage 11a, 11b est définie par une ligne continue ou interrompue, estampée ou gravée, afin d'amincir le matériau de l'élément porteur 3 aux endroits correspondants, et se trouve en dessous de la pellicule élastique 7, pour des raisons qui apparaîtront ci-dessous. Alternativement, les lignes de pliage 11a, 11b peuvent être formées par des lignes de perforations ou de points embossés.

Par ces moyens, en pliant l'emballage 1 le long des lignes de pliage 11a, 11b, dans une direction à l'encontre de ladite première surface, il peut adopter une configuration prismatique à section triangulaire, dite « état de service », comme illustrent les figures 3 et 4. Ce faisant, la troisième section 3b fait office de pied, la deuxième section 3b fait office de paroi arrière et la première section 3a est positionnée obliquement par rapport au vertical, l'objet 5 étant ainsi présenté à un observateur au travers de la pellicule élastique 7, qui est de préférence substantiellement transparente à cet effet. L'angle de la paroi arrière 3b par rapport à la première section 3a peut être choisi de manière ad hoc selon les besoins. Par exemple, la section triangulaire de la forme prismatique peut être isocèle, à angle droit (dans lequel cas la paroi arrière 3b est typiquement verticale lorsque l'emballage est posé sur une surface horizontale sur son pied 3c) ou irrégulière. Bien entendu, la troisième section 3c peut faire office de pied et la deuxième section 3b peut constituer la paroi arrière de l'emballage 1 en position de service.

Pour le surplus, et comme illustre la figure 6, l'emballage 1 peut être placé dans son état de service à l'intérieur d'une boite 19 en carton, matière plastique, métal ou similaire, conformé de telle sorte à ce que la première section 3a rentre avec jeu le long d'une diagonale de la boite 19, ce qui protège l'objet 5 lors de son expédition et/ou stockage. Afin de présenter l'objet 5, il suffit d'enlever l'emballage 1 de la boite 19 et le poser sur une surface, par exemple dans une vitrine ou similaire. Par conséquent, il n'y a aucun besoin d'enlever l'objet 5 de l'emballage pour le présenter, et la pellicule 7 le protège continuellement.

Afin de maintenir l'emballage 1 dans son état de service, divers moyens peuvent être prévus. Dans la variante illustrée, une patte de fixation 3d est prévue, reliée à la troisième section 3c de l'élément porteur 3 et séparée de cette dernière par une troisième ligne de pliage 11c. Cette patte de fixation 3d peut être attachée à l'extrémité libre de la deuxième section 3b par l'intermédiaire d'un moyen de fixation tel que de la colle, du ruban adhésif double-face, une fermeture velcro, un ou plusieurs rivets, un clip ou similaire.

Cependant, d'autres configurations sont possibles. Par exemple la patte de fixation 3d peut être prévue reliée à la deuxième section 3b au lieu de la troisième 3c, dans lequel cas elle est fixée à cette dernière par ledit moyen de fixation.

Encore alternativement, la patte de fixation 3d peut être omise, et un clip ad hoc, du ruban adhésif ou similaire peut être utilisé pour rattacher les extrémités libres de l'élément porteur l'un à l'autre.

Lorsque les extrémités libres de la deuxième 3b et troisième 3c sections sont attachées l'une à l'autre, l'emballage 1 est ainsi autoporteur.

De manière avantageuse, l'élément porteur 3 du mode de réalisation illustré comporte également deux lignes de pliage obliques 13a, 13b, agencées symétriquement par rapport à l'axe principal A, et s'étendant depuis des points de départ respectives 12a, 12b situés sur les bords extérieurs de la troisième section et se terminant aux arêtes d'une paire de découpes 15a, 15b prévues dans les bords latéraux respectifs de la deuxième section 3b. À cet effet, les lignes de pliage obliques 13a, 13b se rapprochent en direction des découpes 15a, 15b. Dans le mode de réalisation illustrée, les découpes sont triangulaires, mais elles peuvent prendre d'autres formes, par exemple des fentes simples formées en coupant le matériau de l'élément porteur 3. L'angle fait entre le prolongement des deux lignes de pliage obliques 13a, 13b varie selon les dimensions de l'élément porteur 3 et de l'objet 5, mais est de préférence entre 5° et 45°, encore de préférence entre 10° et 25°, encore de préférence entre 10° et 15°.

Les points de départ 12a, 12b des lignes de pliage obliques 13a, 13b dans la troisième section 3c peuvent correspondre à l'extrémité de la pellicule élastique 7, mais ceci n'est pas obligatoire. Pour le surplus, la distance entre lesdits points de départ et la deuxième ligne de pliage 13b peut être substantiellement égale à celle entre lesdites arêtes des découpes 15a, 15b et la première ligne de pliage 11a, mais ceci n'est pas obligatoire non plus, l'homme du métier pouvant agencer les lignes de pliage ainsi que l'étendue de la pellicule élastique 7 selon ses besoins.

Grâce aux lignes de pliage obliques 13a, 13b, deux ailes latérales 15a, 15b sont définies. En repliant ces deux ailes 15a, 15b vers le haut, c'est-à-dire pour rendre la première face de l'élément porteur 3 concave, la tension de la pellicule 7 est relâchée, afin de faciliter l'insertion de l'objet entre cette dernière et l'élément porteur, voir la figure 2. Dans le cas où l'élément porteur 5 est une fourre tubulaire, il est bien entendu ouvert à son extrémité située près des découpes 15a, 15b (c'est-à-dire dans la deuxième section 3b) pour permettre l'insertion de l'objet 5, et peut être fermé ou non à son extrémité située près des points de départ 12a, 12b (c'est-à-dire dans la troisième section 3c). Dans le cas où l'élément porteur 5 est un film simple, il n'est pas collé à son extrémité située près des découpes 15a, 15b (c'est-à-dire dans la deuxième section 3b) pour permettre l'insertion de l'objet 5, et peut être collé ou non à l'élément porteur à son extrémité située près des points de départ 12a, 12b (c'est-à-dire dans la troisième section 3c).

Par la suite, en remettant les ailes latérales 15a, 15b à plat et repliant l'élément porteur 3 le long de la première et deuxième lignes de pliage 11a, 11b dans le sens de la deuxième face de l'élément porteur 3 (c'est-à-dire vers le bas sur les figures 1 et 2), l'emballage 1 peut être amené dans son état de service. Puisque les lignes de pliage obliques 13a, 13b s'étendent dans la deuxième et troisièmes sections 3b, 3c, lorsque l'emballage 1 est replié dans son état de service, les lignes de pliage 11a, 11b bloquent les ailes latérales 15a, 15b en empêchant tout pliage le long des lignes de pliage obliques 13a, 13b. Bien entendu, il est possible d'inverser l'agencement des lignes de pliage obliques 13a, 13b, de telle sorte qu'elles se rapprochent en direction de la troisième section 3c.

Afin de mieux soutenir et positionner l'objet 5, la première section peut être munie d'une pluralité de découpes 21 agencées en étoile rayonnant d'un point commun 21a, les extrémités extérieures des découpes 21 (c'est-à-dire les extrémités éloignées du point commun 21a) étant reliées par des lignes de pliage supplémentaires 23 qui définissent ensemble une forme polygonale, chaque ligne de pliage 23 reliant les extrémités extérieures de deux découpes 21 adjacentes. La forme de cette polygone peut, bien entendu, être adaptée à celle de l'objet, et ne doit donc pas être régulière. De cette manière, lorsque l'objet 5 est positionné sur cet agencement de découpes 21 et l'emballage 1 est amené dans son état de service (figures 3 et 4), la flexibilité conférée par les découpes 21 et les lignes de pliage 23 forme une zone en retrait faisant office de siège, contribuant à maintenir l'objet 5 en place. Cependant, un tel agencement n'est pas obligatoire et peut être omis.

Finalement, l'élément porteur 3 peut être muni d'une coloration ou d'un marquage ad hoc servant à indiquer à l'utilisateur le bon sens de pliage pour mettre l'emballage dans son état de service.

Bien que l'invention ait été précédemment décrite en lien avec des modes de réalisations spécifiques, d'autres variantes supplémentaires sont également envisageables sans sortir de la portée de l'invention comme définie par les revendications.

## Revendications

1. Emballage (1) comprenant :
- un élément porteur (3) s'étendant le long d'un axe principal (A) et muni d'une première (11a) et d'une deuxième (11b) lignes de pliage s'étendant orthogonalement audit axe principal (A) afin de définir une première section (3a), ainsi qu'une deuxième section (3b) et une troisième section (3c) agencées de part et d'autre de ladite première section (3a) ;
- une pellicule élastique (7) montée sur ledit élément porteur (3) de telle sorte à s'étendre sur ladite première section (3a), sur au moins une partie de ladite deuxième section (3b) ainsi que sur au moins une partie de ladite troisième section (3c), ladite pellicule élastique (7) étant agencée pour soutenir un objet (5) contre ledit élément porteur (3) lorsque ledit élément porteur (3) est plié le long de ladite première (11a) et deuxième (11b) lignes de pliage selon une direction opposée audit objet ;
**caractérisé en ce que** ladite première section (3a), ladite deuxième section (3b), et ladite troisième section (3c) sont conformées de telle sorte que, en fixant l'extrémité de ladite deuxième section (3b) à l'extrémité de la troisième section (3c), ledit emballage (1) peut adopter une configuration prismatique à section triangulaire.

2. Emballage (1) selon la revendication précédente, dans lequel ledit élément porteur (3) comprend une paire de lignes de pliage obliques (13a, 13b) s'étendant chacune depuis un point de départ respectif situé sur un bord latéral respectif de ladite troisième section (3c) à une découpe respective (15a, 15b) pratiquée dans un bord respectif de ladite deuxième section (3b), lesdites lignes de pliage obliques (13a, 13b) se rapprochant l'une de l'autre en direction de ladite deuxième section (3b).

3. Emballage (1) selon la revendication précédente, dans lequel ladite pellicule élastique (7) s'étend entre lesdits points de départ (12a, 12b) et lesdites découpes (15a, 15b).

4. Emballage (1) selon l'une des revendications 2 ou 3, dans lequel chacune desdites découpes respectives (15a, 15b) présente une forme triangulaire.

5. Emballage (1) selon l'une des revendications précédentes, comprenant en outre une patte de fixation (3d) reliée à une première de ladite deuxième section (3a) et ladite troisième section (3b) par l'intermédiaire d'un troisième ligne de pliage (11c) s'étendant orthogonalement audit axe principal (A), ladite patte de fixation (3d) étant agencée pour être fixée à une deuxième de ladite deuxième section (3b) et ladite troisième section (3c).

6. Emballage (1) selon l'une des revendications précédentes, dans lequel ladite pellicule élastique (7) prend la forme d'une fourre tubulaire.

7. Emballage (1) selon la revendication précédente, dans lequel ladite pellicule élastique (7) est collée à une première face dudit élément porteur (3).

8. Emballage (1) selon la revendication 6, dans lequel ledit élément porteur (3) se trouve à l'intérieur de ladite pellicule élastique (7).

9. Emballage (1) selon l'une des revendications précédentes, dans lequel ladite première section (3a) comporte une pluralité de découpes (21) rayonnant d'un point commun (21a) ainsi qu'une pluralité de lignes de pliage supplémentaires (23) reliant les extrémités desdites découpes (21) adjacentes.

10. Ensemble comprenant un emballage (1) selon l'une des revendications précédentes ainsi qu'une boite (19) conformé de telle sorte que, lorsque ledit emballage (1) est dans son état de service et est placé dans ladite boite, la première section (3a) dudit élément porteur rentre sur une diagonale de ladite boite (19).

## Patentansprüche

1. Verpackung (1), umfassend:
- ein Trägerelement (3), das sich entlang einer Hauptachse (A) erstreckt und mit einer ersten (11a) und einer zweiten (11b) Faltlinie versehen ist, die sich orthogonal zu der Hauptachse (A) erstrecken, um einen ersten Abschnitt (3a) sowie einen zweiten Abschnitt (3b) und einen dritten Abschnitt (3c), die auf beiden Seiten des ersten Abschnitts (3a) angeordnet sind, zu definieren;
- eine elastische Folie (7), die an dem Trägerelement (3) angebracht ist, sodass sie sich über den ersten Abschnitt (3a), über mindestens einen Teil des zweiten Abschnitts (3b) sowie über mindestens einen Teil des dritten Abschnitts (3c) erstreckt, wobei die elastische Folie (7) angeordnet ist, um ein Objekt (5) gegen das Trägerelement (3) zu stützen, wenn das Trägerelement (3) entlang der ersten (11a) und der zweiten (11b) Faltlinie in einer Richtung entgegengesetzt zu dem Objekt gefaltet wird;
**dadurch gekennzeichnet, dass** der erste Abschnitt (3a), der zweite Abschnitt (3b) und der dritte Abschnitt (3c) angepasst sind, sodass durch Befestigen des Endes des zweiten Abschnitts (3b) an dem Ende des dritten Abschnitts (3c) die Verpackung (1) eine prismatische Konfiguration mit dreieckigem Querschnitt annehmen kann.

2. Verpackung (1) nach dem vorstehenden Anspruch, wobei das Trägerelement (3) ein Paar schräge Faltlinien (13a, 13b) umfasst, die sich jeweils von einem jeweiligen Startpunkt, der sich an einer jeweiligen Seitenkante des dritten Abschnitts (3c) befindet, zu einem jeweiligen Ausschnitt (15a, 15b), der in einer jeweiligen Kante des zweiten Abschnitts (3b) ausgeführt ist, erstrecken, wobei die schrägen Faltlinien (13a, 13b) in Richtung des zweiten Abschnitts (3b) sich einander annähern.

3. Verpackung (1) nach dem vorstehenden Anspruch, wobei die elastische Folie (7) sich zwischen den Startpunkten (12a, 12b) und den Ausschnitten (15a, 15b) erstreckt.

4. Verpackung (1) nach einem der Ansprüche 2 oder 3, wobei jeder der jeweiligen Ausschnitte (15a, 15b) eine dreieckige Form aufweist.

5. Verpackung (1) nach einem der vorstehenden Ansprüche, ferner umfassend eine Befestigungslasche (3d), die mit einem ersten des zweiten Abschnitts (3a) und des dritten Abschnitts (3b) über eine dritte Faltlinie (11c), die sich orthogonal zu der Hauptachse (A) erstreckt, verbunden ist, wobei die Befestigungslasche (3d) angeordnet ist, um an einem zweiten des zweiten Abschnitts (3b) und des dritten Abschnitts (3c) befestigt zu werden.

6. Verpackung (1) nach einem der vorstehenden Ansprüche, wobei die elastische Folie (7) die Form einer schlauchförmigen Hülle annimmt.

7. Verpackung (1) nach dem vorstehenden Anspruch, wobei die elastische Folie (7) an eine erste Seite des Trägerelements (3) geklebt ist.

8. Verpackung (1) nach Anspruch 6, wobei das Trägerelement (3) sich innerhalb der elastischen Folie (7) befindet.

9. Verpackung (1) nach einem der vorstehenden Ansprüche, wobei der erste Abschnitt (3a) eine Vielzahl von Ausschnitten (21), die von einem gemeinsamen Punkt (21a) ausstrahlen, sowie eine Vielzahl von zusätzlichen Faltlinien (23), die die Enden der angrenzenden Ausschnitte (21) verbinden, vorweist.

10. Anordnung, umfassend eine Verpackung (1) nach einem der vorstehenden Ansprüche sowie eine Kiste (19), die angepasst ist, sodass, wenn die Verpackung (1) in ihrem Gebrauchszustand ist und in die Kiste gelegt wird, der erste Abschnitt (3a) des Trägerelements an einer Diagonalen der Kiste (19) eingeschoben ist.

## Claims

1. Packaging (1) comprising:
- a bearing element (3) extending along a main axis (A) and provided with a first fold line (11a) and a second fold line (11b) which extend orthogonally to said main axis (A) in order to define a first section (3a), as well as a second section (3b) and a third section (3c) arranged on either side of said first section (3a);
- a resilient film (7) mounted on said bearing element (3) such as to extend over said first section (3a), over at least a portion of said second section (3b) as well as over at least a portion of said third section (3c), said resilient film (7) being arranged to support an object (5) against said bearing element (3) when said bearing element (3) is folded along said first fold line (11a) and said second fold line (11b) in a direction opposite said object;
**characterized in that** said first section (3a), said second section (3b), and said third section (3c) are conformed such that, by fastening the end of said second section (3b) to the end of the third section (3c), said packaging (1) can adopt a prismatic configuration with a triangular cross-section.

2. Packaging (1) according to the preceding claim, wherein said bearing element (3) comprises a pair of oblique fold lines (13a, 13b) each extending from a respective starting point located on a respective side edge of said third section (3c) to a respective cutout (15a, 15b) made in a respective edge of said second section (3b), said oblique fold lines (13a, 13b) approaching each other toward said second section (3b).

3. Packaging (1) according to the preceding claim, wherein said resilient film (7) extends between said starting points (12a, 12b) and said cutouts (15a, 15b).

4. Packaging (1) according to one of claims 2 or 3, wherein each of said respective cutouts (15a, 15b) has a triangular shape.

5. Packaging (1) according to any of the preceding claims, further comprising a fastening tab (3d) connected to a first of said second section (3a) and said third section (3b) via a third fold line (11 c) extending orthogonally to said main axis (A), said fastening tab (3d) being arranged to be attached to a second of said second section (3b) and said third section (3c).

6. Packaging (1) according to any of the preceding claims, wherein said resilient film (7) takes the shape of a tubular enveloppe.

7. Packaging (1) according to the preceding claim, wherein said resilient film (7) is bonded to a first face of said bearing element (3).

8. Packaging (1) according to claim 6, wherein said bearing element (3) is located inside said resilient film (7).

9. Packaging (1) according to any of the preceding claims, wherein said first section (3a) comprises a plurality of cutouts (21) radiating from a common point (21a) as well as a plurality of additional fold lines (23) connecting the ends of said adjacent cutouts (21).

10. Assembly comprising a packaging (1) according to any of the preceding claims as well as a box (19) conformed such that, when said packaging (1) is in its service state and is placed in said box, the first section (3a) of said bearing element enters a diagonal of said box (19).
